# EUROPÄISCHE PATENTSCHRIFT

(11) **EP 0 196 367 B1**
(45) Veröffentlichungstag und Bekanntmachung des Hinweises auf die Patenterteilung: **27.06.1990**
(21) Anmeldenummer: 85115392.4
(22) Anmeldetag: 04.12.1985
(51) Int. Cl.: H01R 13/18

(54) **Kastenfeder**
Box-like formed spring
Ressort en forme de boîtier

(30) Priorität: 26.03.1985 DE 3510865
(43) Veröffentlichungstag der Anmeldung: 08.10.1986
(62) Teilanmeldung aus: 89202206.2
(73) Patentinhaber: Grote & Hartmann GmbH & Co. KG, D-42369 Wuppertal (DE)
(72) Erfinder: Deibel, Jörg, D-5600 Wuppertal 1 (DE); Könnemann, Alfred, Dipl.-Ing., D-5600 Wuppertal 21 (DE)
(74) Vertreter: Patentanwälte Dr. Solf & Zapf

(56) Entgegenhaltungen:
- EP-A- 0 090 990
- EP-A- 0 114 187
- EP-A- 0 125 927
- DE-A- 3 014 614

## Beschreibung

Die Erfindung betrifft eine Kastenfeder nach dem Oberbegriff des Anspruches 1 mit z. B. einem quadratischen Kontaktstift mit 0,6 mm Querschnittskantenlänge für elektronische Bauelemente und geht aus von der DE-A-30 14 614.

Eine bekannte Kastenfeder dieser Art hat einen Kontaktbereich aus einem oben offenen, im Querschnitt U-förmigen Kasten, auf dem als separates Teil eine Deckelwandung lagert. Die Wandung ist nach innen durchgebogen, wobei die tiefste Stelle in der Mitte liegt und als Kontaktstelle dienen soll. Die Wandung soll außerdem die erforderlichen Federkräfte für den Kontaktstift gewährleisten. Diese bekannte Ausführungsform einer Kastenfeder weist keine genügende Federwirkung auf und ihre Herstellung ist schwierig.

Bei einer anderen bekannten Kastenfeder dieser Art, die im Kontaktbereich einteilig ausgebildet ist, sind die Seitenwände im Längskantenbereich freigeschnitten sowie leiterkrallenseitig quer zur Längserstreckung durchtrennt und nach innen aufeinanderzu gebogen, wobei sie jedoch auf gegenseitigem Abstand bleiben. Sie bilden die Federarme der Kastenfeder. Der gegenseitige Abstand soll genau 0,3 mm betragen, Die Einstellung und Einhaltung dieses Abstandes ist sehr schwierig. Der Federweg der Federarme ist zu kurz und außerdem liegt die Kontaktstelle zu weit von der Stecköffnung entfernt, so daß ein relativ langer Kontaktstift erforderlich ist.

Eine Kastenfeder gemaß de ersten Teil des Patentansprüches 1 ist in der DE-A-30 14 614 beschrieben und zeichnerisch dargestellt. Bei dieser bekannten Ausgestaltung können die Federarme der Kastenfeder überbogen werden, wodurch die Federung beeinträchtigt wird.

Aufgabe der Erfindung ist, eine Kastenfeder zu schaffen, deren Kontaktstelle im Bereich der Stekköffnung liegt, die eine optimale Federung der Federarme und einen genauen Abstand der Federarme vor dem Stecken des Kontaktstifts gewährleistet und die einfach herstellbar ist.

Diese Aufgabe wird durch die kenn zeichnenden Merkmale des Anspruches 1 gelöst.

Vorteilhafte Weiterbildungen der Erfindung sind in den Unteransprüchen gekennzeichnet.

Die Erfindung sieht vor, eine Flachgabelfeder mit einer Überfeder zu kombinieren.

Eine solche Kombination ist zwar aus der DE-A-32 48 078 an sich bekannt, jedoch handelt es sich bei dieser bekannten Ausgestaltung um ein relativ großes Kontaktelement und nicht um eine miniaturisierte Form. Die Flachgabelfeder ist als doppelarmige Flachgabelfeder ausgeführt. Die Überfeder ist kastenförmig und weist vier sich nach vorne erstreckende Überfederarme auf. Darüber hinaus ist aus der Kastenform der Überfeder ein sich entgegengesetzt zu den Überfederarmen erstreckender Rastfederarm freigeschnitten. Die Überfeder lagert auf der Doppelflachfeder, indem in ihrem Hinterkantenbereich eingeschnittene Lappen einwärts gebogen sind und Kanten der Federarmbasis der Doppelflachfeder hintergreifen und außerdem durchgebogene Stege im Bereich der Anbindung der Überfederarme gegen die Vorderkante der Federarmbasis der Doppelflachfeder stoßen. Dieses bekannte Kontaktelement ist in miniaturisierter Form für die Zwecke der Erfindung nicht ohne weiteres brauchbar, weil sie zu sperrig ist und keine Mittel für einen definierten gegenseitigen Abstand der Federarme im Kontaktbereich vorhanden sind.

Anhand der Zeichnung wird die Erfindung beispielhaft näher erläutert. Es zeigen:
Fig. 1 eine Draufsicht auf die Flachgabelfeder,
Fig. 2 eine Seitenansicht der Flachgabelfeder,
Fig. 3 eine Draufsicht auf die Überfeder,
Fig. 4 eine Seitenansicht der Überfeder,
Fig. 5 eine Draufsicht auf die Kastenfeder,
Fig. 6 eine Seitenansicht der Kastenfeder.

Die neue Kastenfeder in Miniaturform besteht aus der Flachgabelfeder 1 und der Überfeder 2.

Die Flachgabelfeder 1 weist ein Leiteranschlußteil 3 auf, das lediglich schematisch dargestellt ist und eine Leiterkralle oder ein Lötelement oder ein Klemmschneidelement oder dgl. sein kann. Das Leiteranschlußteil 3 geht in eine im Querschnitt U-förmige Federarmbasis 4 über, die einen Boden 5 und zwei Seitenwände 6 hat. An jede Seitenwand ist ein Federarm 7 sich nach vorne erstreckend angebunden. Die Federarme 7 sind von den Seitenwänden 6 beginnend aufeinanderzulaufend abgebogen und berühren sich in einer Kontaktlinie B. Von der Kontaktlinie 8 divergieren die Federarme 7 wieder und bilden einen Findungstrichter 9. Die Berührung ist vorgesehen für den Vormontagezustand der Flachgabelfeder. Der Zweck dieser Vormontagestellung wird weiter unten erläutert. Die in Fig. 1 gestrichelt gezeichnete aufgeweitete Stellung der Federarme 7 stellt die Stellung der Federarme im montierten Zustand der Kastenfeder dar.

Die Federarme 7 sind breiter ausgeführt als die Höhe der Wandungen 6 beträgt, wobei eine Stufe 10 im Übergangsbereich vorgesehen ist. Außerdem erstreckt sich vom Boden 5 eine kurze Lasche 11 nach vorne. Des weiteren ist im Boden 5 in Richtung Leiteranschlußteil 3 im Abstand von der Stufe 10 eine sich nach vorne erstreckende Zunge 12 eingeschnitten und nach außen abgebogen.

Die Überfeder 2 ist vorzugsweise aus Stahl und im wesentlichen kastenförmig ausgebildet mit einem Boden 13, einer Deckenwandung 14 und zwei Seitenwandungen 15. Die Deckenwandung 14 weist die herstellungsbedingten Stoßkanten 16 auf. Die Seitenwandungen 15 und der Boden 13 sind nach rückwärts verlängert ausgeführt und bilden ein im Querschnitt U-förmiges Lagerelement 17 mit den Seitenwandungsstegen 17a und dem Bodensteg 17b mit der Hinterkante 17c. Die Seitenwandungsstege 17a weisen im Anbindungsbereich einen zum Bodensteg 17b gerichteten kurzen Einschnitt 18 auf.

Im Boden 13 ist in der Draufsicht betrachtet rechtsseitig neben der Längsachse 19 ein im Bereich der Stecköffnung 20 angebundener Rastfederarm 21 freigeschnitten und nach außen abgebogen. Des weiteren befinden sich im Längskantenbereich der Kastenform der Überfeder 2 Freischnitte 22 und 23, wobei die Freischnitte 22 im Bereich zwischen der Deckenwandung 14 und den Seitenwandungen 15 kürzer ausgeführt sind als die Freischnitte 23 im Bereich zwischen dem Boden 13 und den Seitenwandungen 15. Alle vier Freischnitte 22 und 23 erstrecken sich von der Hinterkante 24 eines daraus resultierenden vorderen Kastenstegs 25 nach rückwärts. Die Freischnitte 22 enden im Abstand vom Einschnitt 18, während die Freischnitte 23 bis in Höhe des Einschnitts 18 bzw. des Bodenstegs 17b reichen.

Vorzugsweise bildet der entsprechende, in der Draufsicht (Fig. 3) rechtsseitige Freischnitt 23 mit einem L-förmigen Freischnitt 23a den Freischnitt für den im Boden 13 angeordneten Rastfederarm 21.

Durch die Freischnitte 22 und 23 und einen Trennschnitt 27 parallel zur Hinterkante 24 werden die Überfederarme 26 gebildet, die nach innen bis auf einen definierten Abstand aufeinanderzugebogen sind. Dieser Abstand entspricht etwa dem Außenabstand des Findungstrichters 9 der Flachgabelfeder 1 im Vormontagezustand. Im Bereich des Trennschnitts 27 ist die Hinterkante 24 durch Prägung verlängert und bildet einen als Überbiegeschutz dienenden Anschlagsteg 28 für die Überfederarme 26. Vorzugsweise sind die Überfederarme 26 von der Basis beginnend zum freien Endbereich hin bogenförmig freigeschnitten.

Die Deckenwandung 14 weist im Bereich des Kastenstegs 25 beiderseits neben den Stoßkanten dazu parallel verlaufende Einschnitte 29 auf. Die aus diesen Einschnitten 29 resultierenden Stege 30 sind nach innen durchgebogen. Der Abstand der Schnittkanten der Stege 30 ist gleich dem gewünschten Abstand der Federarme 7 der Flachgabelfeder 1 in der Kontaktlinie 8 im monierten Zustand der Kastenfeder. Ebenso sind in der Draufsicht betrachtet genau unter den Einschnitten 29 derartige Einschnitte im Boden vorhanden, woraus ein Steg 31 resultiert. Auch der Steg 31 ist nach innen durchgebogen. Der Abstand der Schnittkanten des Stegs 31 entspricht ebenfalls dem gewünschten Abstand der Federarme 7 im montierten Zustand der erfindungsgemäßen Kastenfeder.

Die Fig. 5 und 6 verdeutlichen den montierten Zustand der erfindungsgemäßen Kastenfeder. Die Überfederarme 26 drücken auf die Gabelfederarme 7, die sich seitlich mit den seitlichen Endbereichen ihrer Kontaktlinie 8 auf den Schnittkanten der Stege 30 bzw. 31 abstützen, woraus ein definierter Abstand der Kontaktlinie 8 der Gabelfederarme 7 und eine definierte Federkraft resultieren. Die Gabelfederarme 7 können sich mit ihrem Findungstrichterbereich außenseitig auf der stecköffnungsseitigen Kante 32 des Kastenstegs 25 abstützen, so daß eine Überbiegung der Gabelfederarme 7 vermieden werden kann.

Die Überfeder 2 lagert fest auf der Flachgabelfeder 1, indem die Seitenwandungsstege 17a des Lagerelements 17 zur Achse 19 hin abgebogen sind, so daß die aus dem Einschnitt 18 resultierende Schnittkante der Seitenwandungsstege 17a die Stufe 10 der Seitenwände 6 der Federarmbasis 4 der Flachgabelfeder 1 hintergreifen, und indem die Vorderkante 12a der Zunge 12 der Federarmbasis 4 der Flachgabelfeder 1 gegen die Hinterkante 17c des Bodenstegs 17b des Lagerelements 17 der Überfeder 1 stößt.

Die Montage der Überfeder ist einfach, weil die Gabelfederarme 7 und die Überfederarme 26 sich dabei nicht behindern. Die Überfeder 2 wird über die Gabelfeder geschoben, und zwar von vorne über den Findungstrichter 9. Der Findungstrichter 9 paßt etwa durch den Spalt zwischen den Überfederarmen 26. Die Länge der Überfederarme 26 ist so bemessen, daß sie sich bei der Montage im Einschnürungsbereich der Kontaktstelle des Findungstrichters befinden, wenn die Stege 30, 31 beginnen, den Trichter aufzuweiten, wobei die Überfederarme 26 im Abstand von den Gabelfederarmen angeordnet sind. Die Gabelfederarme drücken erst gegen die Überfederarme, wenn die Aufweitung abgeschlossen ist und die Hinterkante 17c der Überfeder 2 gegen die Vorderkante 12a der Zunge 12 der Gabelfeder 1 gestoßen ist. Auf diese Weise wird eine Überbiegung der Überfederarme 26 während der Montage vermieden und deren Federkraft nicht beeinträchtigt. Die Federkraft der Gabelfederarme 7 kann ebenfalls optimal und definiert gewährleistet werden, weil die Gabelfederarme 7 während der Montage aus einer mehr oder weniger entspannten Stellung in eine leicht gespannte definierte Stellung gebracht werden.

Im montierten Zustand der erfindungsgemäßen Kastenfeder dient die Lasche 11 im Boden 5 der Flachgabelfeder 1 für den Rastfederarm 21 der Überfeder 2 als Widerlager gegen Uberbiegung.

## Patentansprüche

1. Kastenfeder in Miniaturform mit einem Leiterdrahtanschlußteil (3) und einem als Flachgabelfeder (1) ausgebildeten Kontaktteil, wobei die Flachgabelfeder (1) eine U-förmige Federarmbasis (4) mit einem Boden (5) und zwei Seitenwänden (6) aufweist, wobei an jeder Seitenwand (6) ein Federarm (7) sich nach vorne erstreckend angebunden ist und diese Federarme (7) von den Seitenwänden (6) beginnend bis zu einer Kontaktlinie (8) aufeinanderzulaufend abgebogen sind und zur Bildung eines Findungstrichters (9) von der Kontaktlinie (8) wieder divergieren,
dadurch gekennzeichnet,
daß auf der Flachgabelfeder (1) eine kastenförmige Überfeder (2) formschlüssig gehalten ist, indem die Federarme (7) der Flachgabelfeder (1) breiter ausgeführt sind als die Höhe der Seitenwandungen (6) beträgt, so daß in den Übergangsbereichen Stufen (10) gebildet sind, und die Überfeder (2) durch Einschnitte (18) gebildete Seitenwandungsstege (17a) aufweist, die nach innen zur Längsachse (19) hin abgebogen sind und jeweils eine der Stufen (10) der Flachgabelfeder (1) hintergreifen, und indem die Flachgabelfeder (1) in dem Boden (5) eine in Richtung des Leiteranschlußteils (3) von der Stufe (10) beabstandete, ausgeschnittene, sich nach vorne erstreckende und nach außen abgebogene Zunge (12) aufweist, die mit ihrer Vorderkante (12a) gegen eine Hinterkante (17c) der Überfeder (2) stößt.

2. Kastenfeder nach Anspruch 1,
dadurch gekennzeichnet,
daß die Überfeder (2) einen Boden (13), eine Deckenwandung (14) mit Stoßkanten (16) und zwei Seitenwandungen (15) aufweist.

3. Kastenfeder nach Anspruch 2,
dadurch gekennzeichnet,
daß die Seitenwandungen (15) und der Boden (13) nach rückwärts verlängert ausgeführt sind und ein im Querschnitt U-förmiges Lagerelement (17) mit den Seitenwandungsstegen (17a) einen Bodensteg (17b) mit der Hinterkante (17c) bildet, wobei die Seitenwandungsstege (17a) die Einschnitte (18) in ihrem Anbindungsbereich aufweisen.

4. Kastenfeder nach den Ansprüchen 1 bis 3,
dadurch gekennzeichnet,
daß sich vom Boden (5) eine kurze Lasche (11) nach vorne erstreckt.

5. Kastenfeder nach den Ansprüchen 2 bis 4,
dadurch gekennzeichnet,
daß im Boden (13) in der Draufsicht betrachtet rechtsseitig neben der Längsachse (19) der Kastenfeder ein im Bereich der Stecköffnung (20) angebundener Rastfederarm (21) freigeschnitten und nach außen abgebogen ist.

6. Kastenfeder nach den Ansprüchen 2 bis 5,
dadurch gekennzeichnet,
daß sich im Längskantenbereich der Kastenform der Überfeder Freischnitte (22 und 23) befinden, wobei die Freischnitte (22) im Bereich zwischen der Deckenwandung (14) und den Seitenwandungen (15) kürzer ausgeführt sind als die Freischnitte (23) im Bereich zwischen dem Boden (13) und den Seitenwandungen (15) und sich alle vier Freischnitte (22 und 23) von der Hinterkante (24) eines daraus resultierenden vorderen Kastenstegs (2S) nach rückwärts erstrecken und die zuerst genannten Freischnitte (22) im Abstand von den Einschnitten (18) enden, während die zuletzt genannten Freischnitte (23) bis in Höhe der Einschnitte (18) bzw. des Bodenstegs (17b) reichen.

7. Kastenfeder nach Anspruch 4 und 6,
dadurch gekennzeichnet,
daß der in der Draufsicht rechtsseitige Freischnitt (23) mit einem L-förmigen Freischnitt (23a) den Freischnitt für den im Boden (13) angeordneten Rastfederarm (21) bildet.

8. Kastenfeder nach Anspruch 6 und/oder 7,
dadurch gekennzeichnet,
daß durch die Freischnitte (22 und 23) und einen Trennschnitt (27) parallel zur Hinterkante (24) des Kastenstegs (25) Überfederarme (26) gebildet sind, die nach innen aufeinanderzu gebogen sind und auf den Federarmen (7) aufliegen.

9. Kastenfeder nach Anspruch 8,
dadurch gekennzeichnet,
daß im Bereich des Trennschnitts (27) die Hinterkante (24) durch Prägung verlängert ist und einen als Überbiegeschutz dienenden Anschlagsteg (28) für die Überfederarme (26) bildet.

10. Kastenfeder nach Anspruch 8 und/oder 9,
dadurch gekennzeichnet,
daß die Überfederarme (26) von der Basis beginnend zum freien Endbereich hin bogenförmig freigeschnitten sind.

11. Kastenfeder nach den Ansprüchen 6 bis 10,
dadurch gekennzeichnet, daß die Deckenwandung (14) im Bereich des Kastenstegs (25) beiderseits neben den Stoßkanten nahezu parallel verlaufende Einschnitte (29) aufweist, woraus Stege (30) resultieren, die nach innen durchgebogen sind, und daß in der Draufsicht betrachtet genau unter den Einschnitten (29) derartige Einschnitte im Boden vorhanden sind, woraus ein Steg (31) resultiert, der ebenfalls nach innen durchgebogen ist, wobei die Federarme (7) im Bereich ihrer Kontaktlinien (8) auf den Schnittkanten der Stege (30 und 31) ruhen.

12. Kastenfeder nach Anspruch 11,
dadurch gekennzeichnet,
daß sich die Gabelfederarme (7) mit ihrem Findungstrichterbereich auf der stecköffnungsseitigen Kante (32) des Kantenstegs (25) abstützen zur Vermeidung einer Überbiegung der Gabeifederarme (7).

13. Kastenfeder nach den Ansprüchen 1 bis 12,
dadurch gekennzeichnet,
daß die Vorderkante (12a) der Zunge (12) der Federarmbasis (4) der Flachgabelfeder (1) gegen die Hinterkante (17c) des Bodenstegs (17b) des Lagerelements (17) der Überfeder (1) stößt.

14. Kastenfeder nach den Ansprüchen 6 bis 13,
dadurch gekennzeichnet,
daß die Überfederarme (26) bis kurz vor die Kontaktlinien (8) reichen.

15. Kastenfeder nach den Ansprüchen 4 bis 14,
dadurch gekennzeichnet,
daß die Lasche (11) im Boden (5) der Flachgabelfeder (1) derart angeordnet ist, daß sie für den Rastfederarm (21) der Überfeder (2) als Widerlager gegenüber Überbiegung dient.

## Revendications

1. Ressort à boîtier miniature, possédant un élément de connexion du fil conducteur (3) et un élément de contact ayant la forme d'un ressort fourché plat (1), le ressort fourché plat (1) possédant une base (4) en forme de "U" avec un fond (5) et deux parois latérales (6), un bras élastique (7) étant attaché à chaque paroi latérale (6), de manière à s'étendre vers l'avant, lesdits bras élastiques (7) étant infléchis les uns vers les autres, en commençant par les parois latérales (6) et jusqu'à une ligne de contact (8) et divergeant de nouveau à partir de la ligne de contact (8) pour former un cône de guidage (9),
caractérisé par le fait qu'un couvre-ressort (2), ayant la forme d'un boîtier est maintenu sans jeu sur le ressort fourché plat (1), les bras (7) du ressort fourché plat (1) ayant une largeur supérieure à la hauteur des parois latérales (6), des retraits (10) étant formés dans les régions de transition, et que le couvre-ressort (2) présente des nervures (17a) de la paroi latérale, formées par des découpes (18), qui sont repliées vers l'intérieur en direction de l'axe longitudinal (19) et passent respectivement derrière un des retraits (10) du ressort fourché plat (1), et que le ressort fourché plat (1) présente dans le fond (5) une languette (12) disposée à une certaine distance par rapport au retrait (10) qui la rapproche de l'élément de connexion du conducteur (3), languette obtenue par découpe, qui s'étend vers l'avant, qui est infléchie vers l'extérieur et dont le bord d'attaque (12a) entre en contact avec un bord arrière (17c) du couvre-ressort (2).

2. Ressort à boîtier selon la revendication 1, caractérisé en ce que le couvre-ressort (2) possède un fond (13), une paroi supérieure (14) munie de rebords (16) et deux parois latérales (15).

3. Ressort à boîtier selon la revendication 2, caractérisé en ce que les parois latérales (15) et le fond (13) sont prolongés vers l'arrière et forment un élément coussinet (17) qui, en coupe, a la forme d'un "U", avec des traverses (17a) des parois latérales et la traverse du fond (17b) possédant le bord arrière (17c), les traverses latérales (17a) présentant, dans la région de leur attache, les incisions (18).

4. Ressort à boîtier selon les revendications 1 à 3, caractérisé en ce qu'une patte (11) de faible longueur s'étend depuis le fond (5) vers l'avant.

5. Ressort à boîtier selon les revendications 2 à 4, caractérisé par le fait que dans le fond (13), à droite de l'axe longitudinal (19) du ressort à boîtier, vu de dessus, un bras élastique à cran d'arrêt (21) attaché dans la région de l'ouverture d'enfichage (20) est découpé et infléchi vers l'extérieur.

6. Ressort à boîtier selon les revendications 2 à 5, caractérisé en ce que, dans la région des bords longitudinaux du couvre-ressort ayant la forme d'un boîtier, des découpes (22 et 23) sont placées, les découpes (22) dans la région entre la paroi supérieure (14) et les parois latérales (15) étant plus courtes que les découpes (23) dans la région entre le fond (13) et les parois latérales (15) et que les quatre découpes (22 et 23) s'étendant vers l'arrière à partir du bord arrière (24) d'une traverse antérieure (25) du boîtier qui en résulte, les découpes (22) se terminant à une certaine distance des incisions (18), tandis que les découpes (23) s'étendent jusqu'à la hauteur des incisions (18), respectivement de la traverse du fond (17b).

7. Ressort à boîtier selon la revendication 4 et 6, caractérisé en ce que la découpe (23) située à droite dans une vue de dessus forme, avec une découpe en "L" (23a), la découpe pour le bras de ressort à cran d'arrêt (21) disposé dans le fond (13).

8. Ressort à boîtier selon la revendication 6 et/ou 7,
caractérisé en ce que, par les découpes (22 et 23) et une incision de séparation (27) parallèlement au bord arrière (24) de la traverse (25) du boîtier, il est formé des bras couvrant le ressort (26) qui sont infléchis vers l'intérieur et l'un vers l'autre et reposent sur les bras élastiques (7).

9. Ressort à boîtier selon la revendication 8, caractérisé en ce que, dans la région de l'incision de séparation (27), le bord arrière (24) est prolongé par estampage et forme une traverse de butée (28) évitant une trop grande inflexion des bras (26) du couvre-ressort.

10. Ressort à boîtier selon la revendication 8 et/ou 9, caractérisé en ce que les bras (26) du couvre-ressort présentent une découpe ayant la forme d'un arc commençant à la base et s'étendant jusqu'à l'extrémité libre.

11. Ressort à boîtier selon les revendications 6 à 10,
caractérisé en ce que la paroi supérieure (14) présente des deux côtés, dans la région de la traverse (25) du boîtier, des incisions (29) s'étendant sensiblement parallèlement des deux côtés des rebords de contact, des traverses (30) en résultant qui sont infléchies vers l'intérieur, et en ce que, en vue de dessus, de telles incisions sont contenues dans le fond, exactement sous les incisions (29), une traverse (31) en résultant qui est également infléchie vers l'intérieur, les bras élastiques (7) reposant, dans la région de leurs lignes de contact (8), sur les bords d'incision des traverses (30 et 31 ).

12. Ressort à boîtier selon la revendication 11, caractérisé en ce que la région du cône de guidage des bras élastiques fourchés (7) s'appuie sur le bord (32) de la traverse (25) situé du côté de l'ouverture d'enfichage, afin d'éviter une trop grande inflexion des bras à ressort fourché (7).

13. Ressort à boîtier selon les revendications 1 à 12,
caractérisé par le fait que le bord antérieur (12a) de la languette (12) de la base (4) des bras élastiques du ressort fourché plat (1) bute contre le bord arrière (17c) de la nervure (17b) du fond de l'élément palier (17) du couvre-ressort (2).

14. Ressort à boîtier selon les revendications 6 à 13,
caractérisé en ce que les bras (26) du couvre-ressort s'étendent jusqu'au voisinage immédiat des lignes de contact (8).

15. Ressort à boîtier selon les revendications 4 à 14,
caractérisé en ce que la languette (11) est disposée dans le fond (5) du ressort fourché plat (1), de manière telle qu'elle serve de butée pour éviter une trop grande inflexion du bras de ressort à cran d'arrêt (21) du couvre-ressort (2).

## Claims

1. A spring plug in miniature form with a conducting wire connecting member (3) and a contact member in the form of a flat fork spring (1), wherein the flat fork spring (1) has a U-shaped spring arm base (4) with a floor (5) and two side arms (6), wherein a forwardly projecting spring arm (7) is attached to each side wall (6) and these spring arms (7) are bent towards each other starting from the side walls (6) up to a line of contact (8) and diverge again from the contact line (8) to form a locating funnel (9),
characterised in that
a box-shaped upper spring (2) is mounted in an interlocked way on the flat fork spring (1), wherein the spring arm (7) of the flat fork spring (1) is made broader than the height of the side walls (6) so that steps (10) are formed in the transitional region, and the upper spring (2) has side wall projections (17a) formed by recesses (18) which are bowed away inwards towards the longitudinal axis (19) and engage one of the steps (10) of the flat fork spring (1), and wherein the flat fork spring (1) has forwardly projecting and outwardly bowed tongues (12) which are cut out in the floor (5) and project from the steps (10) in the direction of the conductor connecting member (3) and abut against a rear edge (17c) of upper spring (2) with their front edges (12a).

2. A spring plug according to claim 1,
characterised in that
the upper spring (2) has a floor (13), a covering wall (14) with abutting edges (16) and two side walls (15).

3. A spring plug according to claim 2,
characterised in that
the side walls (15) and the floor (13) are extended backwards and a transversely U-shaped housing member (17) forms a base projection (17b) with the side wall projections (17a) with the rear edge (17c), wherein the side wall projections (17a) have recesses (18) in their connecting region.

4. A spring plug according to claims 1 to 3,
characterised in that
a short stub (11) projects forward from floor (5).

5. A spring plug according to claims 2 to 4,
characterised in that
a spring catch arm (21) attached in the vicinity of the plug opening (20) shown on the right alongside the longitudinal axis (19) in the plan view is cut out and bends outwards.

6. A spring plug according to claims 2 to 5,
characterised in that
there are cut-outs (22 and 23) in the long side portion of the box shape of the upper spring, wherein the cut-outs (22) are made shorter in the region between the covering wall (14) and the side walls (15) than the cut-outs (23) in the region between the floor (13) and the side walls (15) and in that all four cut-outs (22 and 23) extend backwards from the rear edge (24) of a resulting forward box plug (25) and the former cut-outs (22) end at a distance from the recesses (18) while the latter cut-outs (23) extend to the recesses (18) or the floor stub (17b).

7. A spring plug according to claims 4 and 6,
characterised in that
the cut-out shown on the right in the plan view with an L-shaped cut-out (23a) forms the cut-out for the spring catch arm (21) in the floor (13).

8. A spring plug according to claim 6 and/or claim 7,
characterised in that
upper spring arms (26) formed by means of the cut-outs (22 and 23) and a separating cut (27) parallel to the rear edge (24) of the box plug (25) are bowed inwardly towards each other and lie on spring arms (7).

9. A spring plug according to claim 8,
characterised in that
the rear edge (24) is extended by stamping in the vicinity of the separating cut (27) and forms a stop (28) to protect the upper spring arm (26) against excessive bending.

10. A spring plug according to claim 8 and/or claim 9,
characterised in that
the upper spring arm (26) is cut free in a bowed shape starting at the base up to the free end region.

11. A spring plug according to claims 6 to 10,
characterised in that
the covering wall (11) has recesses (29) which run almost parallel alongside the abutting edges on both sides in the region of the box plug (25) giving rise to projections (30) which are bowed inwards and in that such recesses are made in the floor, illustrated immediately beneath recesses (29) in the plan view to produce a projection (31) which is likewise bowed inwards, wherein the spring arms (7) rest on he cut edges of the projections (30 and 31) in the vicinity of their lines of contact (8).

12. A spring plug according to claim 11,
characterised in that
the fork spring arms (7) with their locating funnel region are supported on the edge (32) of edge projection (25) on the plug opening side in order to prevent excessive bending of the fork spring arms (7).

13. A spring plug according to claims 1 to 12,
characterised in that
the front edge (12a) of the tongue (12) of the spring arm base (4) of the flat fork spring (1) abuts against the rear edge (17c) of the floor stub (17b) of the housing member (17) of upper spring (1).

14. A spring plug according to claims 6 to 13,
characterised in that
the upper spring arms (26) extended to shortly before the lines of contact (8).

15. A spring plug according to claims 4 to 14,
characterised in that
the projection (11) in the floor (5) of the flat fork spring (1) is constructed in such a way that it serves as a stop to prevent excessive bending of the spring catch arm (21) of the upper spring (2).
